# EUROPÄISCHE PATENTSCHRIFT

(11) **EP 3 680 409 B1**
(45) Veröffentlichungstag und Bekanntmachung des Hinweises auf die Patenterteilung: **20.08.2025**
(21) Anmeldenummer: 20150679.7
(22) Anmeldetag: 08.01.2020
(51) Int. Cl.: E04B 1/82, E04B 1/84, E04B 1/86, E04B 2/74, E04B 2/82

(54) **AKUSTIKANORDNUNG**
ACOUSTIC ASSEMBLY
AGENCEMENT ACOUSTIQUE

(30) Priorität: 11.01.2019 DE 202019100146 U
(43) Veröffentlichungstag der Anmeldung: 15.07.2020
(73) Patentinhaber: Eichhorn Verwaltungs GmbH, 63607 Wächtersbach (DE)
(72) Erfinder: EICHHORN, Adrian, 63607 Wächtersbach (DE)
(74) Vertreter: Gottschald Patentanwälte Partnerschaft mbB

(56) Entgegenhaltungen:
- FR-A- 1 414 398
- KR-A- 20110 060 177
- US-A- 4 107 887
- US-A- 4 193 474
- - - -: "Acoustic panels MODUS", 19 January 2014 (2014-01-19), pages 1 - 13, XP055851058, Retrieved from the Internet <URL:https://web.archive.org/web/20171104084903if_/http://officeinteriorsireland.ie/uploads/1/0/4/7/104798915/noise_reductionpanels.pdf> [retrieved on 20211013]

## Beschreibung

Die Erfindung betrifft eine Akustikanordnung zur Schallabsorption gemäß dem Oberbegriff von Anspruch 1.

Die in Rede stehende Akustikanordnung wird demnach zur Verbesserung der Akustik und zur Schallabsorption beispielsweise in Büro-, Besprechungs-, Ausstellungs- oder Verkaufsräumen eingesetzt.

In der modernen Architektur wird heutzutage oft das Prinzip des offenen Grundrisses zur funktionalen Raumgliederung eingesetzt. Hierbei wird das gesamte umbaute Volumen als zusammenhängendes Kontinuum betrachtet ohne abgeschlossene Teilräume zu erstellen. Vielmehr gehen einzelne Räume ineinander über und werden lediglich durch optische Elemente voneinander getrennt. Der offene Grundriss soll vor allem in Büro-, Besprechungs- oder Verkaufsräumen, sowie bei Messen und Museen die Kommunikation und den Sichtbezug zwischen Mitarbeitern und/oder Kunden fördern und Synergieeffekte erzeugen. Des Weiteren führt ein offener Grundriss auch zu einem großzügigeren Raumvolumen und lässt ein Gefühl von Weitläufigkeit aufkommen. Jedoch führt eine derartige Raumgestaltung oft zu unangenehmen akustischen Effekten, beispielsweise zu einer dauerhaften Geräuschkulisse.

Die Akustik eines Raumes ist abhängig von der Schallausbreitung und der Dämpfung des Schalls. Als Schalldämpfung wird hierbei vor allem die Behinderung der Schallausbreitung durch Schallabsorption verstanden. Die Schallabsorption bewirkt eine Umwandlung der Schallenergie in nicht hörbare Schwingungsenergie, sodass die Reflexion der Schallenergie von einer Fläche vermindert wird. Als besonders vorteilhaft haben sich dabei Elemente mit offenen Poren, die eine große innere Oberfläche besitzen, herausgestellt. Dringt der Schall in die durch die Porosität erzeugten Hohlräume ein, so wird er von diesen aufgenommen und verteilt und somit absorbiert.

Die aus der DE 10 2010 012 202 A1 bekannte Akustikanordnung umfasst mobile Trennwandelemente, die gleichzeitig zur Schallabsorption und zur Raumabteilung verwendet werden. Für die Schallabsorption weisen die Trennwandelemente eine Rahmenkonstruktion mit einer Beplankung auf, wobei sich auf der Beplankung eine perforierte Akustikplatte befindet. Zur Abteilung eines ganzen Raumes werden oft mehrere Trennwände lösbar miteinander verbunden. Die einzelnen Trennwände laufen dabei auf Schienen, um die Räume schnell und einfach in ihrer Größe verändern zu können. Weitere Akustikanordnungen sind in der KR 2011 0060177 A sowie in der US 4 107 887 A beschrieben.

Der Nachteil dieser Lösung ist, dass die Position der mobilen Trennwände nicht flexibel im Raum wählbar ist, da sie immer an die vorgegebenen Schienen gebunden sind. Des Weiteren werden durch die Trennwände einzeln abgetrennte Räume erzeugt, wodurch die offene Gestaltung eines Raumes zerstört wird.

Die DE 197 54 107 C1 beschreibt eine Akustikanordnung, bei der zu Schallabsorption eine Vielzahl von einzelnen Lochplatten oder mikroperforierten Folien in einem bestimmten Abstand hintereinander angeordnet und von einer Decke abgehängt werden.

Der Katalog "Acoustic panels MODUS" vom 19. Januar 2014 offenbart eine gattungsgemäße Akustikanordnung zur Schallabsorption mit Akustikmodulen.

Nachteilig hierbei ist, dass hier eine Vielzahl von Elementen benötigt wird, um die Absorption des Schalls zu gewährleisten. Dies ist mit einem hohen Montageaufwand verbunden. Des Weiteren lassen die einzelnen Elemente keine Aufteilung eines großen Volumens in ineinanderlaufende Räume zu.

Der Erfindung liegt das Problem zu Grunde, die bekannte Akustikanordnung derart auszugestalten und weiterzubilden, dass der Schall in einem offenen Raum auf einfache Art und Weise absorbiert werden kann.

Das obige Problem wird bei einer Akustikanordnung zur Schallabsorption gemäß dem Oberbegriff von Anspruch 1 durch die Merkmale des kennzeichnenden Teils von Anspruch 1 gelöst.

Der vorschlagsgemäßen Lösung liegt zunächst die Überlegung zugrunde, dass Akustikmodule, welche in vertikaler Orientierung, also in Schwerkraftrichtung, von einer Halteeinrichtung, z.B. eine Decke, herabhängen, als Raumteiler verwendet werden können, während sie gleichzeitig die Absorption des Schalls in einem Raum sicherstellen. Dies ist besonders vorteilhaft in Räumen, die auf dem Prinzip des offenen Grundrisses basieren.

Mindestens ist ein weiteres Akustikmodul horizontal benachbart neben dem ersten Akustikmodul angeordnet. Dabei ist das jeweilige weitere Akustikmodul über den mindestens einen ortsfesten Anschluss einer Schmalseite an der ersten Halteeinrichtung mittels einer Befestigungseinrichtung befestigbar und hängt im befestigten Zustand in vertikaler Orientierung von der ersten Halteeinrichtung herab. Dabei sind eine Schmalseite des ersten Akustikmoduls und eine Schmalseite des horizontal benachbarten weiteren Akustikmoduls im montierten Zustand gegenüberliegend und beabstandet zueinander angeordnet, wobei das erste Akustikmodul und das horizontal benachbarte weitere Akustikmodul über die Anschlüsse der einander gegenüberliegenden Schmalseiten mittels einer Befestigungseinrichtung miteinander verbunden sind.

Eine derartige Akustikanordnung stellt die Weitläufigkeit der offenen Räume sicher, während sie die Raumakustik positiv beeinflusst. Dementsprechend können die Räume flexibel und offen gestaltet werden, ohne dass ein dauerhafter und störender Geräuschpegel entsteht. Aufgrund des modularen Aufbaus der Akustikanordnung lässt sich diese an nahezu jede räumliche Gegebenheit anpassen.

Es ist denkbar, dass mehrere Akustikmodule in horizontaler Orientierung nebeneinander in einer Reihe hängend angeordnet sind. Dadurch lässt sich die Größe der Anordnung auf einfache Art und Weise an die kundenspezifischen Wünsche, die räumlichen Gegebenheiten und die akustischen Anforderungen, die an die jeweilige Akustikanordnung gestellt werden, anpassen.

Dabei ist es vorzugsweise gemäß Anspruch 2 so, dass mindestens noch ein weiteres Akustikmodul vertikal benachbart unter dem jeweiligen Akustikmodul, das horizontal neben oder vertikal unter dem ersten Akustikmodul hängt, angeordnet ist.

Denkbar ist hierbei, dass mehrere Akustikmodule in vertikaler Orientierung in einer Reihe untereinander hängend angeordnet sind. Des Weiteren ist es möglich, horizontal nebeneinander hängende und vertikal untereinander hängende Akustikmodule miteinander zu kombinieren. Je mehr Akustikmodule miteinander kombiniert und miteinander verbunden werden, desto besser und einfacher lässt sich die Akustik eines Raumes und die Teilung dessen an die jeweilige Nutzung anpassen.

Denkbar ist hierbei auch, einzelne mittig liegende Akustikmodule wegzulassen oder durch nicht akustisch wirksame Module zu ersetzen. Dies lockert die räumliche Gestaltung auf, sodass sich die Teilung und die Akustik eines Raumes an die kundenspezifische Nutzung anpassen lassen. Ein nicht akustisch wirksames Modul kann dabei beispielsweise ein Bildschirm oder ein Bilderrahmen oder Plexiglasmodul sein.

Grundsätzlich kann gemäß Anspruch 3 eine der ersten Halteeinrichtung, z.B. eine Decke, gegenüberliegende zweite Halteeinrichtung, z.B. ein Fußboden, vorgesehen sein. Dabei sind die mindestens zwei Akustikmodule zwischen der ersten Halteeinrichtung und der zweiten Halteeinrichtung angeordnet. Hierbei ist zumindest ein Akustikmodul, das von dem ersten Akustikmodul verschieden ist, über den mindestens einen ortsfesten Anschluss einer Schmalseite einer zweiten Halteeinrichtung mittels einer Befestigungseinrichtung befestigbar.

Dadurch lässt sich die Akustikanordnung zwischen der ersten und der zweiten Befestigungseinrichtung verspannen. Dabei bewirkt die Verspannung die Verminderung einer Hin- und Herbewegung der Akustikanordnung im Falle eines Windzuges oder eines Anstoßens der Akustikmodule durch vorbeigehende Personen oder dergleichen.

Zur Verbindung der Anschlüsse mit der Befestigungseinrichtung weist dieser gemäß Anspruch 4 ein Verbindungsmittel auf. Dieses Verbindungsmittel verbindet die Anschlüsse formschlüssig und/oder kraftschlüssig miteinander.

Als Verbindungsmittel ist nach einer bevorzugten Ausgestaltung gemäß Anspruch 4 ein steifes Verbindungsmittel oder ein biegeschlaffes Verbindungsmittel vorgesehen. Unter einem steifen Verbindungsmittel werden insbesondere ein Stab, ein Bolzen oder eine Hülse verstanden. Während ein biegeschlaffes Verbindungsmittel, insbesondere ein Drahtseil, ein Kunstfaserseil oder ein Naturfaserseil ist. Unter biegeschlaff wird hierbei eine forminstabile Verbindung verstanden.

Um eine einfache Montage zu gewährleisten und um sicherzustellen, dass jedes Akustikmodul an möglichst viele unterschiedliche Positionen in der Akustikanordnung montiert werden kann, ist es gemäß Anspruch 5 besonders bevorzugt, wenn die Anschluss oder die Anschlüsse an jeder Schmalseite eines jeweiligen Akustikmoduls auf gleicher Höhe angeordnet sind.

Des Weiteren ist es gemäß Anspruch 6 besonders bevorzugt, wenn die Anschlüsse einander gegenüberliegender Schmalseiten benachbarte Akustikmodule einander gegenüberliegen. Dies unterstützt die modulare Bauweise der Akustikanordnung und vereinfacht die Montage.

Bei der bevorzugten Ausgestaltung gemäß Anspruch 7 verlaufen die einander gegenüberliegenden Schmalseiten aller zueinander benachbarten Akustikmodule parallel zueinander. Alternativ oder zusätzlich ist der horizontale und/oder der vertikale Abstand aller zueinander benachbarten Akustikmodule gleich.

Zur positiven Beeinflussung der Raumakustik, ist es gemäß Anspruch 8 vorteilhaft, wenn die die Frontseite bildende Materiallage und/oder die die Rückseite bildende Materiallage des jeweiligen Akustikmoduls jeweils eine Vielzahl von durchgängigen Öffnungen aufweist. Dabei kann der Schall in diese Öffnungen eintreten, wodurch die Hallzeit beeinflusst und der Schall verringert wird.

Grundsätzlich kann es gemäß Anspruch 9 auch vorgesehen sein, dass die Frontseite, die Rückseite und die Schmalseite oder eine entlang der Schmalseite verlaufende Rahmenkonstruktion des Akustikmoduls mindestens einen Hohlraum umschließen. Dabei münden die Öffnungen der die Frontseite bildenden Materiallage und/oder die Öffnungen der die Rückseite bildenden Materiallage in dem mindestens einen Hohlraum. Tritt der Schall durch die Öffnungen in den Hohlraum ein, so wird sein Austreten verhindert und somit der Schall gedämpft.

Bei einer bevorzugten Ausgestaltung gemäß Anspruch 10 weisen die mindestens zwei Akustikmodule in einem Schnitt parallel zur Frontseite. und/oder Rückseite eine gleiche oder unterschiedliche Geometrie auf. Dabei ist es bevorzugt, wenn das jeweilige Akustikmodul in dem Schnitt parallel zur Frontseite und/oder Rückseite die Geometrie einen Kreises, einer Ellipse oder eines Polygons, insbesondere eines Rechtecks, aufweist.

Dabei lässt sich die Größe und Geometrie des jeweiligen Akustikmoduls und somit der Akustikanordnung an die räumlichen Gegebenheiten anpassen. Dies lässt eine beliebige Kombination an Größen und Geometrien der Akustikmodule zu, sodass eine kundenspezifische Gestaltung der Akustikanordnung auch an die akustischen Anforderungen angepasst werden kann.

Nach der Ausgestaltung gemäß Anspruch 11 ist es besonders bevorzugt, dass die mindestens zwei Akustikmodule eine Länge in Längenrichtung und eine Breite in Breitenrichtung in einem Verhältnis der Länge zu der Breite des jeweiligen Akustikmoduls von 2,0 bis 2,25 oder 1,2 bis 1,4 oder 0,9 bis 1,1 oder 0,7 bis 0,8 oder 0,4 bis 0,5 aufweisen. Dies ermöglicht eine vielfältige Kombination einzelner Akustikmodule unterschiedlicher oder gleicher Geometrie und Abmessung.

Dabei ist es auch möglich, die jeweiligen Akustikmodule in der Akustikanordnung um 90° um eine Achse orthogonal zu der Frontseite oder der Rückseite gedreht anzuordnen, wobei sich dann auch das Verhältnis der Länge zu der Breite des jeweiligen Akustikmoduls ändern kann.

Gemäß der Ausgestaltung nach Anspruch 12 ist es vorteilhaft, wenn die Schmalseiten eine Tiefe von 20 bis 100 mm, vorzugsweise 30 bis 80 mm, weiter vorzugsweise 40 bis 60 mm, in Tiefenrichtung orthogonal zur Frontseite und/oder zur Rückseite aufweist.

Bei der weiter bevorzugten Ausgestaltung gemäß Anspruch 12 weist die die Frontseite bildende Materiallage und/oder die die Rückseite bildende Materiallage jeweils eine Tiefe von 2 bis 15 mm, vorzugsweise 3 bis 10 mm, weiter vorzugsweise 4 bis 6 mm, in Tiefenrichtung auf.

Bevorzugt beträgt der Abstand zwischen den gegenüberliegenden Schmalseiten der jeweiligen Akustikmodule, gemäß einer Ausgestaltung nach Anspruch 13, 50 bis 200 mm, vorzugsweise 70 bis 150 mm, weiter vorzugsweise 90 bis 120 mm. Weiterhin ist es vorteilhaft, wenn der horizontale Abstand und/oder der vertikale Abstand bei allen zueinander benachbarten Akustikmodulen gleich ist.

Durch den Abstand zwischen den jeweiligen Akustikmodulen wird die offene räumliche Gestaltung der gewünschten Räume sichergestellt, ohne auf die schalldämpfenden Lösungen verzichten zu müssen.

Grundsätzlich kann es gemäß Anspruch 14 vorteilhaft sein, wenn die die Frontseite bildende Materiallage und/oder die Rückseite bildende Materiallage und/oder die die Schmalseite bildende Materiallage und/oder die Rahmenkonstruktion des jeweiligen Akustikmoduls aus einer Spanplatte und/oder einer Faserplatte, insbesondere eine mitteldichte Faserplatte (MDF) mit Weichfaserwolle, und/oder einer OSB-Piatte und/oder einem Furnier und/oder einem Schichtstoff, insbesondere einem HPL-Schichtstoff, ist bzw. sind.

Alternativ kann es von Vorteil sein, wenn die die Frontseite bildende Materiallage und/oder die Rückseite bildende Materiallage und/oder die die Schmalseite bildende Materiallage und/oder die Rahmenkonstruktion des jeweiligen Akustikmoduls eine Spanplatte und/oder einer Faserplatte, insbesondere eine mitteldichte Faserplatte (MDF) mit Weichfaserwolle, und/oder eine OSB-Platte und/oder einem Furnier und/oder einem Schichtstoff, insbesondere einem HPL-Schichtstoff, aufweist bzw. aufweisen.

Die mitteldichte Faserplatte besitzt einen porösen Aufbau und ist nicht zu dicht gepresst. Dadurch wird ein geringes Gewicht erreicht und zusätzlich die akustische Wirkung verbessert. Unter einem Schichtstoff wird ein Verbundwerkstoff oder ein Laminat verstanden, das aus mehreren Lagen unterschiedlichen Materials, insbesondere mehrerer Lagen Papier mit härtendem Kunstharz, besteht. Ein HPL-Schichtstoff ist eine besondere Form des Schichtstoffes und steht für "High Pressure Laminate", das heißt, für ein Laminat, das durch Hochdruckverpressen entsteht.

Bei der bevorzugten Ausgestaltung gemäß Anspruch 15 weist die Frontseite und oder die Rückseite des jeweiligen Akustikmoduls eine glatte oder strukturierte Oberfläche oder ein Muster auf. Besonders vorteilhaft ist dabei, wenn eine Orientierung der Struktur oder des Musters benachbarter Akustikmodule unterschiedlich ist.

Durch die Anpassung der Oberflächenbeschaffenheit eines jeweiligen Akustikmoduls kann die Akustik des Raumes und somit die Schallabsorption weiterhin verbessert und angepasst werden.

Im Folgenden wird die Erfindung anhand einer lediglich ein Ausführungsbeispiel darstellenden Zeichnung erläutert. In der Zeichnung zeigt
- Fig.1: eine vorschlagsgemäße Akustikanordnung mit mehreren Akustikmodulen,
- Fig. 2: einen Querschnitt durch Akustikmodule unterschiedlicher Abmessungen.

Die in der Zeichnung dargestellte Akustikanordnung 1 zur Schallabsorption weist mindestens zwei schallabsorbierende Akustikmodule 2 auf. Das jeweilige Akustikmodul ist plattenförmig aufgebaut und akustisch wirksam. Es weist eine Frontseite 3 und eine Rückseite 4 auf, die umlaufend über Schmalseiten 5 miteinander verbunden sind. Dabei ist an jeder Schmalseite 5 des jeweiligen Akustikmoduls 2 mindestens ein ortsfester Anschluss 6 vorgesehen. Hier und vorzugsweise sind mindestens zwei ortsfeste Anschlüsse 6 an jeder Schmalseite 5 vorgesehen. Des Weiteren weist die Akustikanordnung 1 eine erste Halteinrichtung 7, hier einen Deckenbalken, eine Zimmerdecke o. dgl., zum Befestigen mindestens eines Akustikmoduls 2 auf. Das erste Akustikmodul 2 ist über den mindestens einen ortsfesten Anschluss 6 einer Schmalseite 5 an der ersten Halteeinrichtung 7 mittels einer Befestigungseinrichtung 8 befestigbar. Im befestigten Zustand hängt ein erstes Akustikmodul 2 in vertikaler Orientierung von der Halteeinrichtung 7 herab.

In der dargestellten und insoweit bevorzugten Ausführungsform sind eine der ersten Halteeinrichtung 7 abgewandte Schmalseite 5 des ersten Akustikmoduls 2 und eine Schmalseite 5 zumindest eines weiteren Akustikmoduls 2 im montierten Zustand gegenüberliegend und beabstandet zueinander angeordnet. Des Weiteren sind das erste Akustikmodul 2 und das jeweilige weitere Akustikmodul 2 über die Anschlüsse 6 der einander gegenüberliegenden Schmalseiten 5 mittels einer Befestigungseinrichtung 8 miteinander verbunden.

Eine derartige hängende modulare Akustikanordnung 1 erhöht die Flexibilität bei der Gestaltung von beispielsweise Büroräumen. Diese beeinflusst nicht nur die Akustik eines Raumes positiv, sondern kann die Räume gleichzeitig abteilen, ohne ihnen ihre Weitläufigkeit zu nehmen.

Dabei ist es vorschlagsgemäß so, dass mindestens ein weiteres Akustikmodul 2 horizontal benachbart neben dem ersten Akustikmodul 2 angeordnet ist. Hierbei ist das jeweilige weitere Akustikmodul 2 über eine Schmalseite 5 an der ersten Halteeinrichtung 7 mittels einer Befestigungseinrichtung 8 befestigbar.

Des Weiteren kann es bevorzugt sein, dass mindestens ein weiteres Akustikmodul 2 vertikal benachbart unter den jeweiligen weiteren Akustikmodul 2 angeordnet ist.

In der dargestellten und insoweit bevorzugten Ausführungsform gemäß Fig. 1, ist es vorzugsweise vorgesehen, dass mehrere Akustikmodule 2 horizontal benachbart nebeneinander angeordnet sind, während gleichzeitig mehrere Akustikmodule 2 vertikal benachbart untereinander angeordnet sind. Eine derartige Kombination horizontal nebeneinander und vertikal untereinander hängend angeordneten Akustikmodulen 2 führt zu einer Akustikanordnung 1, die auf einfache Art und Weise eine Raumteilung und Anpassung der Akustik ermöglicht.

Besonders bevorzugt ist, wenn wie in Fig. 1 dargestellt, eine der ersten Halteeinrichtung 7 gegenüberliegende zweite Halteeinrichtung 9, z.B. ein Fußboden, vorgesehen ist, die eine Verspannung der Akustikanordnung 1 gegen ein ungewünschtes Hin- und Her bewegen der Akustikanordnung 1 ermöglicht. Dabei sind die mindestens zwei Akustikmodule 2 zwischen der ersten Halteeinrichtung 7 und der zweiten Halteeinrichtung 9 angeordnet. Hierbei ist zumindest ein Akustikmodul 2, das von dem ersten Akustikmodul 2 verschieden ist, über den mindestens einen ortsfesten Anschluss 6 einer Schmalseite 5 an der zweiten Halteeinrichtung 9 mittels einer Befestigungseinrichtung 8 befestigbar. Vorzugsweise weist die Befestigungseinrichtung 8 ein Verbindungsmittel 10 auf, das die Anschlüsse 6 formschlüssig miteinander verbindet. Alternativ oder zusätzlich sind die Anschlüsse 6 kraftschlüssig miteinander verbindbar.

Das Verbindungsmittel 10 kann dabei mechanisch oder elektrisch sein. Bei einer mechanischen Verbindung kann es sich beispielsweise um eine eingeschraubte, vercrimpte, verspannte, gepresste, geklemmte oder geklebte Verbindung handeln. Die elektrische Verbindung kann dabei einzeln oder zusätzliche vorgesehen sein. Beispielsweise kann so ein Beleuchtungsmittel in das jeweilige Akustikmodul 2 integriert werden.

Eine derartige Verbindung erhöht die Stabilität der hängenden Akustikanordnung 1, insbesondere wenn die jeweiligen Akustikmodule 2 über das Verbindungsmittel 10 der Befestigungseinrichtung 8 vertikal und horizontal miteinander verbunden sind.

In der dargestellten und insoweit bevorzugten Ausführungsform ist ein biegeschlaffes Verbindungsmittel 10, insbesondere ein Drahtseil oder ein Kunstfaserseil oder ein Naturseil vorgesehen. Jedoch kann es auch vorteilhaft sein, wenn ein steifes Verbindungsmittel 10, insbesondere ein Stab oder ein Bolzen oder eine Hülse, vorgesehen ist.

Besonders bevorzugt ist, wenn wie in Fig. 1 dargestellt, die Anordnung des Anschlusses 6 oder der Anschlüsse 6 an jeder Schmalseite 5 eines jeweiligen Akustikmoduls 2 gleich ist. Dies ermöglicht eine vereinfachte Montage, da die Anordnung der Anschlüsse 6 und somit die Zuordnung zu einem weiteren Akustikmodul 2 seitenunabhängig ist.

Besonders vorteilhaft ergibt sich eine vereinfachte Montage, wenn die Anordnung der Anschlüsse 6 einander gegenüberliegender Schmalseiten 5a, 5b benachbarter Akustikmodule 2 einander gegenüberliegen.

Hier und vorzugsweise ist es vorgesehen, dass die einander gegenüberliegenden Schmalseiten 5a, 5b aller benachbarten Akustikmodule 2 parallel zueinander verlaufen. Alternativ oder zusätzlich kann es vorteilhaft sein, wenn der horizontale Abstand Aₕ und/oder der vertikale Abstand Aᵥ aller benachbarten Akustikmodule 2 gleich ist.

Besonders vorteilhaft ergibt sich eine Beeinflussung der Raumakustik, wenn die die Frontseite 3 bildende Materiallage 11 und/oder die die Rückseite 4 bildende Materiallage 12 des jeweiligen Akustikmoduls 2 jeweils eine Vielzahl von durchgängigen Öffnungen 13 aufweist (Fig. 2b)). Dabei kann der Schall in die Öffnungen 13 eintreten, wodurch die Hallzeit beeinflusst und der Schall verringert wird.

Wie in Fig. 2 dargestellt, ist es hier und vorzugsweise vorgesehen, dass die Frontseite 3, die Rückseite 4 und die Schmalseite 5 und/oder eine entlang der Schmalseiten 5 verlaufende Rahmenkonstruktion 14 des Akustikmoduls 2 zumindest ein Hohlraum 15 umschließen. Dabei münden die Öffnungen 13 der die Frontseite 3 bildenden Materiallage 11 und/oder die Öffnungen 13 der die Rückseite 4 bildenden Materiallage 12 in den zumindest einen Hohlraum 15.

Durch den Eintritt des Schalls über die Öffnungen 13 in den zumindest einen Hohlraum 15 wird die Schalldämpfung verbessert, da der Schall zumindest größtenteils nicht wieder aus dem Hohlraum 15 austreten kann.

Es kann vorteilhaft sein, dass die mindestens zwei Akustikmodule 2 in einem Schnitt parallel zur Frontseite 3 und/oder zur Rückseite 4 eine gleiche oder unterschiedliche Geometrie aufweisen. Vorzugsweise weist das jeweilige Akustikmodul 2 in einem Schnitt parallel zur Frontseite 3 und/oder zur Rückseite 4 die Geometrie eines Kreises, einer Ellipse oder eines Polygons auf. Hier und vorzugsweise weisen die jeweiligen Akustikmodule 2 die Geometrie eines Rechtecks auf.

Bezüglich der Abmessungen der Akustikmodule 2 ist es vorteilhaft, wenn das Verhältnis einer Länge L in Längenrichtung X und einer Breite B in Breitenrichtung Y der mindestens zwei Akustikmodule 2 beispielsweise 2,0 bis 2,25 oder 1,2 bis 1,4 oder 0,9 bis 1,1 oder 0,7 bis 0,8 oder 0,4 bis 0,5 beträgt. Die Länge L ist dabei eine Abmessung in Längenrichtung X, wobei die Längenrichtung X vertikal und parallel zu der Frontseite 3 bzw. der Rückseite 4 des Akustikmoduls 2 verläuft. Die Breite B ist eine Abmessung in Breitenrichtung Y, wobei die Breitenrichtung Y horizontal und parallel zu der Frontseite 3 bzw. der Rückseite 4 des jeweiligen Akustikmoduls 2 verläuft. Die Längenrichtung X steht dabei senkrecht auf der Breitenrichtung B.

Wie in Fig. 1 dargestellt, ist es möglich, Akustikmodule mit unterschiedlichen Verhältnissen der Länge L zu der Breite B miteinander zu kombinieren. Es ist auch möglich einige Akustikmodule 2 um 90° zu drehen und in die Akustikanordnung 1 zu integrieren. Die Akustikmodule 2 lassen sich hierbei je nach gewünschter Akustik im Raum und in Abhängigkeit der räumlichen Gegebenheiten modular zu einer Akustikanordnung 1 zusammensetzen.

Die Schmalseiten 5 weisen eine Tiefe T₁ in Tiefenrichtung Z orthogonal zur Frontseite 3 und/oder zur Rückseite 4 auf. Dabei ist die Tiefe T₁ vorzugsweise 20 bis 100 mm, weiter vorzugsweise 30 bis 80 mm, weiter vorzugsweise 40 bis 60 mm. Die Tiefenrichtung Z steht senkrecht auf der Längenrichtung X und der Breitenrichtung Y.

Die die Frontseite 3 bildende Materiallage 11 und die die Rückseite 4 bildende Materiallage 12 wesen ebenfalls jeweils eine Tiefe T₂ in Tiefenrichtung Z auf. Auch hier ist die Tiefenrichtung Z senkrecht zur Längenrichtung X und Breitenrichtung Y. Die Tiefe T₂ der jeweiligen Materiallage 11, 12 beträgt vorzugsweise 2 bis 15 mm, weiter vorzugsweise 3 bis 10 mm, weiter vorzugsweise 4 bis 6 mm.

Anhand der Tiefe T₂ lässt sich der Weg des Schalls durch die Öffnungen 13 in den Hohlraum 15 festlegen. Dadurch lässt sich die Schallabsorption des jeweiligen Akustikmoduls 2 auf einfache Art und Weise an die akustischen Anforderungen des jeweiligen Raumes, beispielsweise des Büroraumes oder des Ausstellungsraumes, anpassen.

Besonders vorteilhaft für die räumliche Gestaltung ist es, wenn der horizontale Abstand Aₕ und/oder der vertikale Abstand Aᵥ zwischen den gegenüberliegenden Schmalseiten 5a, 5b der jeweiligen Akustikmodule 2 vorzugsweise 50 bis 200 mm, weiter vorzugsweise 70 bis 150 mm, weiter vorzugsweise 90 bis 120 mm beträgt. Hier und vorzugsweise ist es der horizontale Abstand Aₕ und/oder der vertikale Abstand Aᵥ bei allen zueinander benachbarten Akustikmodulen 2 gleich.

Um eine einfache und kostengünstige Fertigung der jeweiligen Akustikmodule 2 der Akustikanordnung 1 zu gewährleisten ist es besonders vorteilhaft, wenn die die Frontseite 3 bildende Materiallage 11 und/oder die die Rückseite 4 bildende Materiallage 12 und/oder die die Schmalseite 5 bildende Materiallage 16 und/oder die Rahmenkonstruktion 14 des jeweiligen Akustikmoduls 2 aus einer Spanplatte und/oder Faserplatte und/oder einer OSB-Platte und/oder einem Furnier und/oder einem Schichtstoff ist.

Es kann weiterhin von Vorteil sein, wenn die Frontseite 3 und/oder die Rückseite 4 des jeweiligen Akustikmoduls 2 einen glatte oder strukturierte Oberfläche oder Muster aufweisen. Dabei kann die Orientierung der Struktur oder des Musters benachbarter Akustikmodule 2 unterschiedlich sein.

## Patentansprüche

1. Akustikanordnung zur Schallabsorption, mit mindestens drei schallabsorbierenden Akustikmodulen (2), wobei das jeweilige Akustikmodul (2) eine Frontseite (3) und eine Rückseite (4) aufweist, die umlaufend über Schmalseiten (5) miteinander verbunden sind, wobei an jeder Schmalseite (5) mindestens ein ortsfester Anschluss (6), vorzugsweise mindestens zwei ortsfeste Anschlüsse (6), vorgesehen ist, und mit einer ersten Halteeinrichtung (7) zum Befestigen mindestens eines Akustikmoduls (2), wobei ein erstes Akustikmodul (2) über den mindestens einen ortsfesten Anschluss (6) einer Schmalseite (5) an der ersten Halteeinrichtung (7) mittels einer Befestigungseinrichtung (8) befestigbar ist und im befestigten Zustand in vertikaler Orientierung von der ersten Halteeinrichtung (7) herab hängt,
wobei mehrere Akustikmodule (2) in vertikaler Orientierung in einer Reihe untereinander hängend angeordnet sind,
wobei eine der ersten Halteeinrichtung (7) abgewandte Schmalseite (5) des ersten Akustikmoduls (2) und eine Schmalseite (5) zumindest eines weiteren Akustikmoduls (2) im montierten Zustand gegenüberliegend und beabstandet zueinander angeordnet sind und wobei das erste Akustikmodul (2) und das jeweilige weitere Akustikmodul (2) über die Anschlüsse (6) der einander gegenüberliegenden Schmalseiten (5) mittels einer Befestigungseinrichtung (8) miteinander verbunden sind,
**dadurch gekennzeichnet,**
**dass** mindestens ein weiteres Akustikmodul (2) horizontal benachbart neben dem ersten Akustikmodul (2) angeordnet ist, wobei das jeweilige weitere Akustikmodul (2) über den mindestens einen ortsfesten Anschluss (6) einer Schmalseite (5) an der ersten Halteeinrichtung (7) mittels einer Befestigungseinrichtung (8) befestigbar ist und im befestigten Zustand in vertikaler Orientierung von der ersten Halteeinrichtung (7) herab hängt,
**dass** eine Schmalseite (5) des ersten Akustikmoduls (2) und eine Schmalseite (5) des horizontal benachbarten weiteren Akustikmoduls (2) im montierten Zustand gegenüberliegend und beabstandet zueinander angeordnet sind, wobei das erste Akustikmodul (2) und das horizontal benachbarte weitere Akustikmodul (2) über die Anschlüsse (6) der einander gegenüberliegenden Schmalseiten (5) mittels einer Befestigungseinrichtung (8) miteinander verbunden sind.

2. Akustikanordnung nach Anspruch 1, **dadurch gekennzeichnet, dass** mindestens ein weiteres Akustikmodul (2) vertikal benachbart unter dem jeweiligen weiteren Akustikmodul (2) angeordnet ist.

3. Akustikanordnung nach Anspruch 1 oder 2, **dadurch gekennzeichnet, dass** eine der ersten Halteeinrichtung (7) gegenüberliegende zweite Halteeinrichtung (9) vorgesehen ist, wobei die mindestens zwei Akustikmodule (2) zwischen der ersten Halteeinrichtung (7) und der zweiten Halteeinrichtung (9) angeordnet sind, wobei zumindest ein Akustikmodul (2), das von dem ersten Akustikmodul (2) verschieden ist, über den mindestens einen ortsfesten Anschluss (6) einer Schmalseite (5) an der zweiten Halteeinrichtung (9) mittels einer Befestigungseinrichtung (8) befestigbar ist.

4. Akustikanordnung nach einem der vorhergehenden Ansprüche, **dadurch gekennzeichnet, dass** die Befestigungseinrichtung (8) ein Verbindungsmittel (10) aufweist, das die Anschlüsse (6) formschlüssig und/oder kraftschlüssig miteinander verbindet, vorzugsweise, dass das Verbindungsmittel (10) ein steifes Verbindungsmittel (10), insbesondere ein Stab oder ein Bolzen oder eine Hülse, oder ein biegeschlaffes Verbindungsmittel (10), insbesondere ein Drahtseil oder ein Kunstfaser-Seil oder ein Naturfaser-Seil, ist.

5. Akustikanordnung nach einem der vorhergehenden Ansprüche, **dadurch gekennzeichnet, dass** der mindestens eine Anschluss (6) an jeder Schmalseite (5, 5a, 5b) eines jeweiligen Akustikmoduls (2) entlang der Schmalseite (5, 5a, 5b) auf gleicher Höhe angeordnet ist.

6. Akustikanordnung nach einem der vorhergehenden Ansprüche, **dadurch gekennzeichnet, dass** die Anschlüsse (6) einander gegenüberliegender Schmalseiten (5a, 5b) benachbarter Akustikmodule (2) einander gegenüberliegen.

7. Akustikanordnung nach einem der vorhergehenden Ansprüche, **dadurch gekennzeichnet, dass** die einander gegenüberliegenden Schmalseiten (5a, 5b) aller zueinander benachbarten Akustikmodule (2) parallel zueinander verlaufen und/oder der horizontale Abstand (Ah) und/oder der vertikale Abstand (Av) aller zueinander benachbarten Akustikmodule (2) gleich ist.

8. Akustikanordnung nach einem der vorhergehenden Ansprüche, **dadurch gekennzeichnet, dass** die die Frontseite (3) bildende Materiallage (11) und/oder die die Rückseite (4) bildende Materiallage (12) des jeweiligen Akustikmoduls (2) jeweils eine Vielzahl von durchgängigen Öffnungen (13) aufweist.

9. Akustikanordnung nach Anspruch 8, **dadurch gekennzeichnet, dass** die Frontseite (3), die Rückseite (4) und die Schmalseite (5) oder eine entlang der Schmalseiten (5) verlaufende Rahmenkonstruktion (14) des Akustikmoduls (2) mindestens einen Hohlraum (15) umschließen, wobei die Öffnungen (13) der die Frontseite (3) bildenden Materiallage (11) und/oder die Öffnungen (13) der die Rückseite (4) bildenden Materiallage (12) in den mindestens einen Hohlraum (15) münden.

10. Akustikanordnung nach einem der vorhergehenden Ansprüche, **dadurch gekennzeichnet, dass** die mindestens zwei Akustikmodule (2) in einem Schnitt parallel zur Frontseite (3) und/oder Rückseite (4) eine gleiche oder unterschiedliche Geometrie aufweisen, vorzugsweise, dass das jeweilige Akustikmodul (2) in einem Schnitt parallel zur Frontseite (3) und/oder Rückseite (4) die Geometrie eines Kreises, einer Ellipse oder eines Polygons, insbesondere eines Rechtsecks, aufweist.

11. Akustikanordnung nach einem der vorhergehenden Ansprüche, **dadurch gekennzeichnet, dass** die mindestens zwei Akustikmodule (2) eine Länge (L) in Längenrichtung (X) und eine Breite (B) in Breitenrichtung (Y) aufweisen, wobei das Verhältnis der Länge (L) zu der Breite (B) des jeweiligen Akustikmoduls (2) 2,0 - 2,25 oder 1,2 - 1,4 oder 0,9 - 1,1 oder 0,7 - 0,8 oder 0,4 - 0,5 ist.

12. Akustikanordnung nach einem der vorhergehenden Ansprüche, **dadurch gekennzeichnet, dass** die Schmalseiten (5) eine Tiefe (T1) in Tiefenrichtung (Z) orthogonal zur Frontseite (3) und/oder Rückseite (4) aufweist, wobei die Tiefe (T1) 20-100mm, vorzugsweise 30-80mm, weiter vorzugsweise 40-60mm, ist, und/oder, dass die die Frontseite (3) bildende Materiallage (11) und/oder die die Rückseite (4) bildende Materiallage (12) jeweils eine Tiefe (T2) in Tiefenrichtung (Z) aufweisen, wobei die Tiefe (T2) 2-15mm, vorzugsweise 3-10 mm, weiter vorzugsweise 4-6 mm, ist.

13. Akustikanordnung nach einem der vorhergehenden Ansprüche, **dadurch gekennzeichnet, dass** der horizontale Abstand (Ah) und/oder der vertikale Abstand (Av) zwischen gegenüberliegenden Schmalseiten (5a, 5b) der jeweiligen Akustikmodule (2) 50 - 200 mm, vorzugsweise 70 - 150 mm, weiter vorzugsweise 90 - 120mm, beträgt, vorzugsweise, dass der horizontale Abstand (Ah) und/oder der vertikale Abstand (Av) bei allen zueinander benachbarten Akustikmodulen (2) gleich ist.

14. Akustikanordnung nach einem der vorhergehenden Ansprüche, **dadurch gekennzeichnet, dass** die die Frontseite (3) bildende Materiallage (11) und/oder die die Rückseite (4) bildende Materiallage (12) und/oder die die Schmalseite (5) bildende Materiallage (16) und/oder die Rahmenkonstruktion (14) des jeweiligen Akustikmoduls (2) aus einer Spanplatte und/oder einer Faserplatte, insbesondere eine mitteldichte Faserplatte (MDF) mit Weichfaserwolle, und/oder einer OSB-Platte und/oder einem Furnier und/oder einem Schichtstoff, insbesondere einem HPL-Schichtstoff, sind oder aufweisen.

15. Akustikanordnung nach einem der vorhergehenden Ansprüche, **dadurch gekennzeichnet, dass** die Frontseite (3) und/oder die Rückseite (4) des jeweiligen Akustikmoduls (2) eine glatte oder strukturierte Oberfläche oder ein Muster aufweist, vorzugsweise, dass eine Orientierung der Struktur oder des Musters benachbarter Akustikmodule (2) unterschiedlich ist.

## Claims

1. Acoustic assembly for sound absorption, comprising at least three sound-absorbing acoustic modules (2), each acoustic module (2) having a front side (3) and a back side (4) interconnected around the edge via narrow sides (5), wherein at least one positionally fixed connection (6), preferably at least two positionally fixed connections (6), is/are provided on each narrow side (5), and comprising a first holding device (7) for attaching at least one acoustic module (2), a first acoustic module (2) via the at least one positionally fixed connection (6) on a narrow side (5) being attachable to the first holding device (7) by means of an attachment device (8) and, in the attached state, being suspended from the first holding device (7) in a vertical orientation,
wherein multiple acoustic modules (2) are suspended one below another in a row in a vertical orientation,
wherein a narrow side (5), remote from the first holding device (7), of the first acoustic module (2) and a narrow side (5) of at least one further acoustic module (2) face and are spaced apart from one another in the mounted state and wherein the first acoustic module (2) and the respective further acoustic module (2) are interconnected via the connections (6) of the mutually facing narrow sides (5) by means of an attachment device (8),
**characterized**
**in that** at least one further acoustic module (2) is horizontally adjacently next to the first acoustic module (2), the respective further acoustic module (2) via the at least one positionally fixed connection (6) on a narrow side (5) being attachable to the first holding device (7) by means of an attachment device (8) and, in the attached state, being suspended from the first holding device (7) in a vertical orientation,
**in that** a narrow side (5) of the first acoustic module (2) and a narrow side (5) of the horizontally adjacent further acoustic module (2) face and are spaced apart from one another in the mounted state, wherein the first acoustic module (2) and the horizontally adjacent further acoustic module (2) are interconnected via the connections (6) of the mutually facing narrow sides (5) by means of an attachment device (8).

2. Acoustic assembly according to Claim 1, **characterized in that** at least one further acoustic module (2) is vertically adjacently below the respective further acoustic module (2).

3. Acoustic assembly according to Claim 1 or 2, **characterized in that** a second holding device (9) facing the first holding device (7) is provided, the at least two acoustic modules (2) being located between the first holding device (7) and the second holding device (9), wherein at least one acoustic module (2), which is different from the first acoustic module (2), via the at least one positionally fixed connection (6) on a narrow side (5) is attachable to the second holding device (9) by means of an attachment device (8).

4. Acoustic assembly according to one of the preceding claims, **characterized in that** the attachment device (8) has a connecting means (10) which interconnects the connections (6) in form-fitting and/or force-fitting fashion, preferably **in that** the connecting means (10) is a rigid connecting means (10), in particular a rod or a bolt or a sleeve, or a flexible connecting means (10), in particular a wire rope or a synthetic fibre rope or a natural fibre rope.

5. Acoustic assembly according to one of the preceding claims, **characterized in that** the at least one connection (6) on each narrow side (5, 5a, 5b) of a respective acoustic module (2) is located at the same level along the narrow side (5, 5a, 5b).

6. Acoustic assembly according to one of the preceding claims, **characterized in that** the connections (6) on mutually facing narrow sides (5a, 5b) of adjacent acoustic modules (2) face one another.

7. Acoustic assembly according to one of the preceding claims, **characterized in that** the mutually facing narrow sides (5a, 5b) of all mutually adjacent acoustic modules (2) extend parallel to one another and/or the horizontal spacing (Ah) and/or the vertical spacing (Av) of all mutually adjacent acoustic modules (2) are/is the same.

8. Acoustic assembly according to one of the preceding claims, **characterized in that** the material layer (11) forming the front side (3) and/or the material layer (12) forming the back side (4) of the respective acoustic module (2) has in each case a multiplicity of through-openings (13).

9. Acoustic assembly according to Claim 8, **characterized in that** the front side (3), the back side (4) and the narrow side (5) or a frame structure (14), extending along the narrow sides (5), of the acoustic module (2) enclose at least one cavity (15), the openings (13) in the material layer (11) forming the front side (3) and/or the openings (13) in the material layer (12) forming the back side (4) emerging into the at least one cavity (15).

10. Acoustic assembly according to one of the preceding claims, **characterized in that**, in a section parallel to the front side (3) and/or the back side (4), the at least two acoustic modules (2) have the same or different geometries, preferably **in that**, in a section parallel to the front side (3) and/or the back side (4), the respective acoustic module (2) has the geometry of a circle, an ellipse or a polygon, in particular a rectangle.

11. Acoustic assembly according to one of the preceding claims, **characterized in that** the at least two acoustic modules (2) have a length (L) in a length direction (X) and a width (B) in a width direction (Y), the ratio of the length (L) to the width (B) of the respective acoustic module (2) being 2.0 - 2.25 or 1.2 - 1.4 or 0.9 - 1.1 or 0.7 - 0.8 or 0.4 - 0.5.

12. Acoustic assembly according to one of the preceding claims, **characterized in that** the narrow sides (5) have a depth (T1) in a depth direction (Z) orthogonal to the front side (3) and/or the back side (4), the depth (T1) being 20-100 mm, preferably 30-80 mm, further preferably 40-60 mm, and/or **in that** the material layer (11) forming the front side (3) and/or the material layer (12) forming the back side (4) each has a depth (T2) in the depth direction (Z), the depth (T2) being 2-15 mm, preferably 3-10 mm, further preferably 4-6 mm.

13. Acoustic assembly according to one of the preceding claims, **characterized in that** the horizontal spacing (Ah) and/or the vertical spacing (Av) between mutually facing narrow sides (5a, 5b) of the respective acoustic modules (2) is 50 - 200 mm, preferably 70 - 150 mm, further preferably 90 - 120 mm, preferably **in that** the horizontal spacing (Ah) and/or the vertical spacing (Av) is the same for all mutually adjacent acoustic modules (2).

14. Acoustic assembly according to one of the preceding claims, **characterized in that** the material layer (11) forming the front side (3) and/or the material layer (12) forming the back side (4) and/or the material layer (16) forming the narrow side (5) and/or the frame structure (14) of the respective acoustic module (2) are/is or comprise/comprises a chipboard and/or a fibreboard, in particular a medium-density fibreboard (MDF) comprising soft fibre wool, and/or an oriented strand board, and/or a veneer and/or a laminate, in particular a high-pressure laminate.

15. Acoustic assembly according to one of the preceding claims, **characterized in that** the front side (3) and/or the back side (4) of the respective acoustic module (2) have/has a smooth or structured surface or a pattern, preferably **in that** an orientation of the structure or of the pattern of adjacent acoustic modules (2) is different.

## Revendications

1. Ensemble acoustique pour l'absorption sonore, avec au moins trois modules acoustiques (2) d'absorption sonore, le module acoustique (2) respectif comportant un côté avant (3) et un côté arrière (4) qui sont reliés l'un à l'autre en périphérie par des tranches (5), au moins un raccord (6) stationnaire, de préférence au moins deux raccords (6) stationnaires, étant prévus sur chaque tranche (5), et avec un premier dispositif de maintien (7) destiné à fixer au moins un module acoustique (2), un premier module acoustique (2) pouvant être fixé au moyen d'un dispositif de fixation (8) sur le premier dispositif de maintien (7) par l'au moins un raccord (6) stationnaire d'une tranche (5) et pendant vers le bas depuis le premier dispositif de maintien (7) dans une orientation verticale dans l'état fixé,
plusieurs modules acoustiques (2) étant disposés en suspension en une rangée dans une orientation verticale, une tranche (5) du premier module acoustique (2) opposée au premier dispositif de maintien (7) et une tranche (5) d'au moins un autre module acoustique (2) étant disposées de manière à se faire face et de manière espacée l'une par rapport à l'autre dans l'état monté et le premier module acoustique (2) et l'autre module acoustique (2) respectif étant reliés l'un à l'autre au moyen d'un dispositif de fixation (8) par les raccords (6) des tranches (5) se faisant face mutuellement,
**caractérisé en ce**
**qu'**au moins un autre module acoustique (2) est disposé de manière horizontalement adjacente à côté du premier module acoustique (2), l'autre module acoustique (2) respectif pouvant être fixé au moyen d'un dispositif de fixation (8) sur le premier dispositif de maintien (7) par l'au moins un raccord (6) stationnaire d'une tranche (5) et pendant vers le bas depuis le premier dispositif de maintien (7) dans une orientation verticale dans l'état fixé,
**qu'**une tranche (5) du premier module acoustique (2) et une tranche (5) de l'autre module acoustique (2) horizontalement adjacent sont disposées de manière à se faire face et de manière espacée l'une par rapport à l'autre dans l'état monté, le premier module acoustique (2) et l'autre module acoustique (2) horizontalement adjacent étant reliés l'un à l'autre au moyen d'un dispositif de fixation (8) par les raccords (6) des tranches (5) se faisant face mutuellement.

2. Ensemble acoustique selon la revendication 1, **caractérisé en ce qu'**au moins un autre module acoustique (2) est disposé de manière verticalement adjacente sous l'autre module acoustique (2) respectif.

3. Ensemble acoustique selon la revendication 1 ou 2, **caractérisé en ce qu'**un deuxième dispositif de maintien (9) faisant face au premier dispositif de maintien (7) est prévu, les au moins deux modules acoustiques (2) étant disposés entre le premier dispositif de maintien (7) et le deuxième dispositif de maintien (9), au moins un module acoustique (2), qui est différent du premier module acoustique (2), pouvant être fixé au moyen d'un dispositif de fixation (8) sur le deuxième dispositif de maintien (9) par l'au moins un raccord (6) stationnaire d'une tranche (5).

4. Ensemble acoustique selon l'une des revendications précédentes, **caractérisé en ce que** le dispositif de fixation (8) comporte un moyen de liaison (10), qui relie les raccords (6) entre eux par complémentarité de forme et/ou à force, de préférence que le moyen de liaison (10) est un moyen de liaison (10) rigide, en particulier une barre ou un boulon ou une douille, ou un moyen de liaison (10) souple en flexion, en particulier un câble métallique ou un câble à base de fibres synthétiques ou un câble à base de fibres naturelles.

5. Ensemble acoustique selon l'une des revendications précédentes, **caractérisé en ce que** l'au moins un raccord (6) est disposé à une hauteur identique sur chaque tranche (5, 5a, 5b) d'un module acoustique (2) respectif le long de la tranche (5, 5a, 5b).

6. Ensemble acoustique selon l'une des revendications précédentes, **caractérisé en ce que** les raccords (6) de tranches (5a, 5b) se faisant face mutuellement de modules acoustiques (2) adjacents se font face mutuellement.

7. Ensemble acoustique selon l'une des revendications précédentes, **caractérisé en ce que** les tranches (5a, 5b) se faisant face mutuellement de tous les modules acoustiques (2) adjacents les uns par rapport aux autres s'étendent parallèlement les unes par rapport aux autres et/ou la distance horizontale (Ah) et/ou la distance verticale (Av) de tous les modules acoustiques (2) adjacents les uns par rapport aux autres sont identiques.

8. Ensemble acoustique selon l'une des revendications précédentes, **caractérisé en ce que** la couche de matériau (11) formant le côté avant (3) et/ou la couche de matériau (12) formant le côté arrière (4) du module acoustique (2) respectif comportent respectivement une pluralité d'ouvertures (13) continues.

9. Ensemble acoustique selon la revendication 8, **caractérisé en ce que** le côté avant (3), le côté arrière (4) et la tranche (5) ou une structure de cadre (14) s'étendant le long des tranches (5) du module acoustique (2) enferment au moins une cavité (15), les ouvertures (13) de la couche de matériau (11) formant le côté avant (3) et/ou les ouvertures (13) de la couche de matériau (12) formant le côté arrière (4) débouchant dans l'au moins une cavité (15).

10. Ensemble acoustique selon l'une des revendications précédentes, **caractérisé en ce que** les au moins deux modules acoustiques (2) présentent, dans une coupe, parallèlement au côté avant (3) et/ou au côté arrière (4), une géométrie identique ou différente, de préférence que le module acoustique (2) respectif présente dans une coupe parallèlement au côté avant (3) et/ou au côté arrière (4), la géométrie d'un cercle, d'une ellipse ou d'un polygone, en particulier d'un rectangle.

11. Ensemble acoustique selon l'une des revendications précédentes, **caractérisé en ce que** les au moins deux modules acoustiques (2) présentent une longueur (L) dans le sens de la longueur (X) et une largeur (B) dans le sens de la largeur (Y), le rapport de la longueur (L) par rapport à la largeur (B) du module acoustique (2) respectif étant de 2,0 - 2,25 ou 1,2 - 1,4 ou 0,9 - 1,1 ou 0,7 - 0,8 ou 0,4 - 0,5.

12. Ensemble acoustique selon l'une des revendications précédentes, **caractérisé en ce que** les tranches (5) présentent une profondeur (T1) dans le sens de la profondeur (Z) orthogonalement au côté avant (3) et/ou au côté arrière (4), la profondeur (T1) étant de 20-100 mm, de préférence 30-80 mm, par ailleurs de préférence 40-60 mm, et/ou que la couche de matériau (11) formant le côté avant (3) et/ou la couche de matériau (12) formant le côté arrière (4) présentent chacune une profondeur (T2) dans le sens de la profondeur (Z), la profondeur (T2) étant de 2-15 mm, de préférence 3-10 mm, par ailleurs de préférence 4-6 mm.

13. Ensemble acoustique selon l'une des revendications précédentes, **caractérisé en ce que** la distance horizontale (Ah) et/ou la distance verticale (Av) entre des tranches (5a, 5b) se faisant face des modules acoustiques (2) respectifs est de 50 - 200 mm, de préférence 70 - 150 mm, par ailleurs de préférence 90 - 120 m, que de préférence la distance horizontale (Ah) et/ou la distance verticale (Av) sont identiques pour tous les modules acoustiques (2) adjacents les uns par rapport aux autres.

14. Ensemble acoustique selon l'une des revendications précédentes, **caractérisé en ce que** la couche de matériau (11) formant le côté avant (3) et/ou la couche de matériau (12) formant le côté arrière (4) et/ou la couche de matériau (16) formant la tranche (5) et/ou la structure de cadre (14) du module acoustique (2) respectif se composent de ou comportent un panneau aggloméré et/ou un panneau de fibres, en particulier un panneau de fibres à densité moyenne (MDF) avec de la laine de fibre souple et/ou un panneau OSB et/ou un placage et/ou un stratifié, en particulier un stratifié HPL.

15. Ensemble acoustique selon l'une des revendications précédentes, **caractérisé en ce que** le côté avant (3) et/ou le côté arrière (4) du module acoustique (2) respectif comportent une surface lisse ou structurée ou un motif, de préférence **en ce qu'**une orientation de la structure ou du motif de modules acoustiques (2) adjacents est différente.
